# EUROPÄISCHE PATENTSCHRIFT

(11) **EP 0 254 837 B1**
(45) Veröffentlichungstag und Bekanntmachung des Hinweises auf die Patenterteilung: **30.08.1989**
(21) Anmeldenummer: 87107866.3
(22) Anmeldetag: 30.05.1987
(51) Int. Cl.: B65H 31/34, B65H 29/28

(54) **Hinterkantenanschlag bei Bogenauslegern**
Sheet back edge stop for sheet stackers
Butée pour le bord arrière d'une feuille pour des réceptacles à feuilles

(30) Priorität: 03.06.1986 DE 3618622
(43) Veröffentlichungstag der Anmeldung: 03.02.1988
(73) Patentinhaber: M.A.N.-ROLAND Druckmaschinen Aktiengesellschaft, 63012 Offenbach (DE)
(72) Erfinder: Wegel, Erich, D-6050 Offenbach/Main (DE); Rebel, Herbert, D-6054 Rodgau 3 (DE)
(74) Vertreter: Marek, Joachim, Dipl.-Ing.

(56) Entgegenhaltungen:
- DE-B- 1 101 125

## Beschreibung

Die Erfindung betrifft einen Hinterkantenanschlag bei Bogenauslegern an bogenverarbeitenden Maschinen nach dem Oberbegriff des ersten Patentanspruches.

Es ist bekannt, daß bei Druckmaschinen mit einer hohen Bogenleistung, insbesondere dann, wenn relativ dicke Materialien wie Karton verarbeitet werden, ein schnelles Anwachsen des Auslegerstapels zu beobachten ist. Da jedoch das Fassungsvermögen des Auslegerstapels begrenzt ist, ist es erforderlich, während des Auflagendruckes den Auslegerstapel mehrmals zu wechseln. Um trotz dieser anfallenden Arbeit eine möglichst hohe Leistung mit der Druckmaschine erreichen zu können, wurden für den Stapelwechsel während des Maschinenlaufs geeignete Zwischenstapeleinrichtungen entwickelt, auf denen dann während des Stapelwechsels die bedruckten Bogen hilfsweise abgelegt werden. Bei einer aus DE-PS 3 112 672 bekannten Vorrichtung wird bei Ablage der Bogen auf einer in der Höhe absteuerbaren Zwischenstapeleinrichtung die Bogenhinterkante so ausgerichtet, daß bei der Stapelübergabe auf den Hauptstapel kein Kantenversatz auftreten kann. Ein Bogenanschlag ist als Traverse ausgebildet und durch eine Stützschere an der Bogenbremse angelenkt, wodurch eine größere Hubstrecke der Zwischenstapeleinrichtung ermöglicht wird.

Von Nachteil ist, daß bei Vorliegen unterschiedlicher Bogengrößen eine kantengerechte Stapelausbildung erschwert ist. Wird der als Traverse ausgebildete und durch eine Stützschere an der Bogenbremse angelenkte Anschlag auf den kürzesten Bogen eingestellt, besteht die Gefahr, daß längere Bogen hängenbleiben. Dadurch können Störungen im Nonstop-Betrieb auftreten. Wird der Anschlag auf den längsten, z. B. 3 mm längeren Bogen eingestellt, ergeben sich unsaubere und unbestimmte Stapelkanten. Dies kann bei nachfolgender Weiterbearbeitung in Stanzautomaten oder dgl. zu störenden Differenzen an der Anlage führen.

Aus der DE-OS 3 127 540 ist es bekannt, in Ausrichteeinrichtungen für Bogenauslagen von Druckmaschinen mit festen und bewegbaren Bogenanschläge die bewegbaren Bogenanschläge als mit weichen Borsten ausgestattete Bürsten auszubilden. Der Druckschrift ist jedoch keine zur Bildung eines größeren Bogenstapels auf- und absteuerbare Zwischenstapeleinrichtung, insbesondere für Kartonverarbeitung zu entnehmen. Von Nachteil ist ferner, daß durch die Anordnung der Bürsten an beiden Seiten der Bogenauslage die Ausrichtung zur Vorderkante infolge von seitlichen Rückfederungen der von abzulegenden Bogen zuvor mitgenommenen Borsten zwangsläufig unbestimmt ist. Außerdem besteht die Gefahr, daß Bogen beidseitig am freien Durchfallen gehindert werden. Von Nachteil ist ferner der aufwendige Antrieb für eine Rotationsbewegung der seitlich angebrachten Bürsten.

Der Erfindung liegt deshalb die Aufgabe zugrunde, eine Vorrichtung genannter Gattung zu schaffen, mit der exakt bestimmte Stapelvorderkanten ermöglicht werden, ohne bei Nonstop-Betrieb der Zwischenstapeleinrichtung vergrößerter Hubstrecke die Bogen am freien Durchfallen zu hindern.

Gelöst wird diese Aufgabe durch das Kennzeichen entsprechend dem Patentanspruch 1. Weiterbildungen ergeben sich aus den Unteransprüchen und der Beschreibung.

Der Vorteil der Vorrichtung besteht in einer Verbesserung der Stapelausbildung zur Anlagenseite in der Bogenauslage bei Nonstop-Betrieb mit vergrößerter Hubstrecke der Zwischenstapeleinrichtung.

Nachfolgend soll die Erfindung an einem Ausführungsbeispiel näher erläutert werden.

Es zeigt :
Fig. 1 den Bogenausleger einer Bogenrotationsdruckmaschine mit integrierter Zwischenstapeleinrichtung für Nonstop-Betrieb,
Fig. 2 eine Seitenansicht nach Fig. 1,
Fig. 3 Einzelheiten von zwei beim Zwischenstapel vorkommenden Phasen in vergrößertem Maßstab, im Schnitt A-A nach Fig. 1.

Im Bereich der Bogenführungsbahn 1 ist zwischen den Gestellwänden 2, 3 des Bogenauslegers 4 im Bereich der Bogenhinterkante 5 eines Bogenstapels 6 eine Bogenbremse 7 vorgesehen, welche die von einem Kettensystem 8 angelieferten Bogen 9 so abbremst, daß diese sich exakt auf einem Stapel 6 ablegen. Um verschiedene Bogenformate so ablegen zu können, daß diese Kanten genau aufeinander liegen, ist die Bogenbremse 7 formateinstellbar angeordnet. Zu diesem Zweck sind an den Gestellwänden 2, 3 Zahnschienen 10 vorgesehen, auf denen die Bogenbremse 7 geführt und mittels eines Zahntriebs verschiebbar ist. Weiterhin ist zwischen den Gestellwänden 2, 3 des Bogenauslegers 4 eine bekannte und daher nicht näher beschriebene Zwischenstapeleinrichtung 12 angeordnet. Diese ist so vorgesehen, daß sie zur Bildung eines größeren Bogenstapels auf-und absteuerbar ist. Das ist insbesondere von Vorteil, wenn dicker Karton verarbeitet werden soll. An der Bogenbremse 7 sind in einem definierten Abstand zueinander zwei Stützscheren 13 angelenkt, an denen wiederum eine Traverse 14 angeordnet ist, deren Länge größer ist als die Breite des Bogenstapels 6, 6'.

Quer zur Bogenlaufrichtung sind an der Bogenbremse 7 neben festen Bogenanschlägen 39 eine oder mehrere mit Ausnehmungen versehene feste Bogenanschläge 28 befestigt. In den Ausnehmungen werden Bürsten 31 um eine horizontale Achse 33 quer zur Bogenlaufrichtung schwenkbar in einem Lagerbock 36 gelagert, der auf einer Traverse 41 der Bogenbremse 7 befestigi ist. Der Lagerbock 36 weist eine Bohrung für einen Gelenkbolzen 37 auf, der mittels Vierkant an einer Bürstenhalterung 35 der Bürste 31 befestigt ist. Die Bürste 31 weist nach unten schräggestellte Borsten 30 mit einem Schrägungswinkel von mindestens 30° auf, die in die größte Stapelfläche hineinragen (s. Figur 3).

Beim Absteuem der Zwischenstapeleinrichtung 12 wird der Bürste 31 eine Schwenkbewegung aus der in Fig. 3 links dargestellten Grundposition in eine rechts dargestellte Position erteilt. Zur kraftschlüssigen Auflage einer Steuerkante 34 der Bürste 31 auf einer schiefen Ebene 32 der Traverse 14 wird die Bürste 31 durch eine Feder 38 beaufschlagt, die auf einem Federbolzen 42 geführt ist und sich mit einer Seite auf der Traverse 41 und mit der anderen Seite an der Bürstenhalterung 35 abstützt.

Beim Aufsteuem der Zwischenstapeleinrichtung 12 wird die Bürste 31 wieder in die Grundposition zurück geschwenkt.

Die Schwenkbewegung ist mittels Anschlag 29 im Weg einstellbar.

Da bei Kartondruck praktisch nach jedem Bogen 9 der Stapel 6 abgesenkt wird, wird durch Steuerung der einstellbaren Bürste 31 mit den in die größte Stapelfläche hineinragenden, nach unten schräggestellten Borsten 30 erreicht, daß im Nonstop-Betrieb saubere und bestimmte Stapelkanten bei einer Zwischenstapeleinrichtung 12 genannte Art entstehen, auch wenn aus Kostengründen Bogen 9 verarbeitet werden müssen, die in unterschiedlichen Größen, z. B. mit Unterschieden von 3 und mehr Millimetern angeliefert werden. Mittels der auf die Hinterkante der Bogen 9 gleichmäßig einwirkenden, -schräggestellten Borsten 30 erhalten diese eine sanfte elastische Ausrichtung zum vorderen festen Bogenanschlag 11. Dabei fallen die kürzeren Bogen 9 frei durch, während die längeren Bogen erst den elastischen Widerstand der Borsten 30 der Bürste 31 überwinden mussen. Durch gesteuertes stetiges Abschwenken der Bürste 31 mit der Auf- und Absteuerung der Zwischenstapeleinrichtung 12 erfolgt zugleich ein zunehmendes Schrägstellen der Borsten 30, um den elastischen Widerstand der Bürste 31 allmählich zu verringern. Dadurch fallen bei Nonstop-Betrieb die Bogen 9 auch bei rasch anwachsendem Stapel 6 ungehindert durch. Länge und Stärke der Borsten 30 sowie deren steuerbare Schrägstellung sind so zu wählen, daß eine ausreichende Schiebekraft erhalten bleibt.

Bei der Übergabe des Bogenstapels 6 von der Zwischenstapeleinrichtung 12 auf den Hauptstapel 6' wird die Bogenhinterkante 5 des Bogenstapels 6 ferner so abgestützt, daß auch nach der Stapelübergabe ein exakt gestapelter Bogenstapel vorhanden ist.

Die Traverse 14 ist auf dem Rahmen 15 der Zwischenstapeleinrichtung 12 aufgelegt und besitzt Verriegelungselemente 16, 17, mit denen die Traverse 14 mit dem Rahmen 15 verriegelbar ist.

Die Verriegelungselemente 16, 17 der Traverse 14 befinden sich jeweils an deren Stirnseiten und sind auf der Bedienungsseite als federnde, mit einer Verzahnung versehene Bolzen 18 ausgebildet. Auf der gegenüberliegenden Seite ist zur Verriegelung ein schwenkbarer verzahnter Hebel 19 vorgesehen. Die Betätigung der Verriegelungselemente 16, 17 geschieht über eine Stellschraube 20, welche in eine Halteplatte 21 einschraubbar ist und sich an der Traverse 14 abstützt. Der Bolzen 18 ist an der Halteplatte 21 befestigt und in der Stirnseite der Traverse geführt. Die beiden Verriegelungselemente 16, 17 können z. B. über ein Stahlband 22 miteinander verbunden sein und gemeinsam über die Stellschraube 20 betätigt werden. Durch Eindrehen der Stellschraube 20 wird die Halteplatte 21 entgegen der Kraft der Feder 23 von der Traverse 14 wegbewegt und der Bolzen 18 aus einer an dem Rahmen befestigten Zahnleiste 24 ausgeklinkt. Gleichzeitig wird über das Stahlband 22 der verzahnte Hebel 19 auf der gegenüberliegenden Seite entgegen der Kraft der Feder 25 abgeschwenkt und ebenfalls aus der Verzahnung einer Zahnleiste 26 ausgeklinkt. Durch Verstellen der Bogenbremse 7 auf ein beliebiges Format einstellbar.

Durch die in vertikaler Achse freibewegliche Aufhängung der Traverse 14 und deren Auflage auf dem Rahmen 15 ist es möglich, über den gesamten Hubbereich der Zwischenstapeleinrichtung 12 die Stapelhinterkante 5 abzustützen. Außerdem ergibt sich eine saubere Stapelausbildung bei unterschiedlichen Bogengrößen durch die Verwendung gesteuerter Bürsten 31 zur Kompensierung von Bogendifferenzen.

Um ein leichtes Einstellen der Abstützung der Bremseinrichtungen zu ermöglichen, ist die Traverse 14 mit Rollen 27 versehen, die auf dem Rahmen 15 der Zwischenstapeleinrichtung 12 geführt sind. Die Oberkante der Zwischenstapeleinrichtung ist mit 40 bezeichnet.

## Patentansprüche

1. Hinterkantenanschlag für Bogenausleger an bogenverarbeitenden Maschinen, bei denen zur Erzeugung von Zwischenstapeln eine in den Bereich der abzulegenden Bogen (9) einschieb- bzw. einfahrbare Zwischenstapeleinrichtung (12) vorgesehen ist, welche für die Zeit des Stapelwechsels die abzulegenden Bogen aufnimmt, wobei ferner im Bereich der Stapelhinterkante eine Bogenbremse (7) vorgesehen ist, die zusammen mit dem Anschlag auf das entsprechende Bogenformat einstellbar ist, und wobei der Hinterkantenanschlag eine Traverse (14) aufweist, die mittels einer Stützschere (13) an der Bogenbremse angelenkt ist, auf dem Rahmen (15) der Zwischenstapeleinrichtung verschiebbar aufliegt und mit dieser auf- und absteuerbar sowie mit dem Rahmen verriegelbar ist, dadurch gekennzeichnet, daß quer zur Bogenlaufrichtung an der Bogenbremse (7) neben festen Bogenanschlägen (39) mindestens ein weiterer fester Bogenanschlag (28) vorgesehen ist, bei dem in einer Ausnehmung eine Borsten (30) aufweisende, zur Anlagenseite des Bogens (9) einstellbare Bürste (31) mit annähernd um den Differenzbetrag der Bogengröße in die größte Stapelfläche hineinragenden und nach unten schräggestellten Borsten (30) angeordnet ist und daß die Bürste (31) mit einer Bürstenhalterung (35) um eine horizontale Achse (33) quer zur Bogenlaufrichtung schwenkbar gelagert ist, wobei zur Steuerung der Schwenkbewegung der Bürste (31) eine schiefe Ebene (32) an der mit der Zwischenstapeleinrichtung (12) auf- und absteuerbaren Traverse (14) sowie eine Steuerkante (34) an der Bürste (31) vorgesehen sind, die kraftschlüssig über eine Feder (38) gekoppelt sind, die sich mit einer Seite auf einer Traverse (41) der Bogenbremse und mit der anderen Seite an der Bürstenhalterung (35) abstützt.

2. Hinterkantenanschlag nach Anspruch 1, dadurch gekennzeichnet, daß die Schrägstellung (alpha) der Borsten (30) mindestens 30° beträgt (Fig. 3).

3. Hinterkantenanschlag nach Anspruch 1 und 2, dadurch gekennzeichnet, daß der Schwenkweg der Bürsten (31) durch einen einstellbaren Anschlag (29) begrenzt ist.

## Claims

1. Rear edge stop for a sheet stacker in sheet treating machines in which to generate intermediate piles an intermediate piling device (12) is provided which can be slid or introduced into the region of the sheets (9) to be deposited to form an intermediate pile which takes up the sheets to be deposited for the time of the pile change, wherein, furthermore, in the region of the pile rear edge, a sheet brake (7) is provided which, together with the stop, is adjustable to the corresponding sheet format, and wherein the rear edge stop has a cross member (14) which is linked by means of support shears (13) to the sheet brake, lies slidably on the frame (15) of the intermediate piling - device and can be controlled up and down with this as well as locked with respect to the frame, characterised in tha transversely to the sheet running direction on the sheet brake (7) as well as fixed sheet stops (39) at least one further fixed sheet stop (28) is provided in which a brush (31) having bristles (30) adjustable to the stop side of the sheet (9) is arranged in an aperture with bristles (30) set obliquely downwardly and projecting in by approximately the differential amount of the sheet size in the largest pile area and that the brush (31) with a brush holder (35) is mounted swingably around a horizontal axis (33) transverse to the sheet running direction, wherein for control of the swinging movement of the brush (31) an oblique flat (32) is provided on the cross member (14) which can be controlled up or down with the intermediate piling device (12) as well as a control edge (34) on the brush (31) which are positively coupled together via a spring (38) which is supported with one side on a cross member (41) of the sheet brake and with its other side on the brush holder (35).

2. Rear edge stop according to Claim 1, characterised in that the oblique positioning (alpha) of the bristles (30) amounts to at least 30° (Fig. 3).

3. Rear edge stop according to Claim 1 and 2, characterised in that the swinging path of the bristles (31) is limited by an adjustable stop (29).

## Revendications

1. Butée de bord arrière pour la sortie de feuilles de machines de traitement de feuilles, dans laquelle, pour créer des piles intermédiaires, est prévu un dispositif d'empilage intermédiaire (12) rentrable ou rétractable dans la zone des feuilles à déposer (9), lequel reçoit les feuilles à déposer pendant la durée du changement de pile, un frein de feuille (7) étant de plus prévu dans la zone du bord arrière de pile, qui, en même temps que la butée, est réglable au format de feuille correspondant, et la butée de bord arrière présentant une traverse (14), qui, au moyen d'un pantographe d'appui (13), est articulée au frein de feuille, repose, de façon déplaçable, sur le châssis (15) du dispositif d'empilage intermédiaire et est réglable en hauteur avec celui-ci, ainsi que verrouillable au châssis, caractérisée en ce que, transversalement à la direction de déplacement des feuilles, sur le frein de feuille (7) à côté de butées de feuille fixes (39), est prévue au moins une autre butée de feuille fixe (28), dans laquelle, dans un évidement, est agencée une brosse (31), réglable par rapport au côté de marge de la feuille (9), présentant des poils (30), ces derniers étant inclinés vers le bas et faisant saillie sur la surface de pile la plus grande approximativement de la valeur des différences de taille des feuilles, et en ce que la brosse (31) avec un support de brosse (35) est montée de façon pivotante autour d'un axe horizontal (33) transversalement à la direction de déplacement des feuilles ; pour la commande du pivotement de la brosse (31), un plan incliné (32) sur la traverse (14) réglable en hauteur avec le dispositif d'empilage intermédiaire (12), ainsi qu'une rampe (34) sur la brosse (31) étant prévus, qui sont couplés par adhérence par l'intermédiaire d'un ressort (38), qui s'appuie, par un côté, sur une traverse (41) du frein de feuille et, par l'autre côté, sur le support de brosse (35).

2. Butée de bord arrière selon la revendication 1, caractérisée en ce que l'inclinaison (alpha) des poils (30) s'élève à au moins 30° (figure 3).

3. Butée de bord arrière selon les revendications 1 et 2, caractérisée en ce que le pivotement de la brosse (31) est limité par une butée réglable (29).
